# EUROPÄISCHE PATENTANMELDUNG

(11) **EP 1 767 322 A1**
(43) Veröffentlichungstag der Anmeldung: **28.03.2007**
(21) Anmeldenummer: 05108813.6
(22) Anmeldetag: 23.09.2005
(51) Int. Cl.: B28C 5/06, B01F 5/04

(54) **Mischeinrichtung sowie Verfahren zur Zugabe eines Zusatzmittels zu einem pumpfähigen Gemisch**

(71) Anmelder: Sika Technology AG, 6340 Baar (CH)
(72) Erfinder: Die Erfindernennung liegt noch nicht vor
(74) Vertreter: Isler, Jörg

(57) **Zusammenfassung**

Bei einer Mischeinrichtung (6) zur Zudosierung eines Zusatzmittels in ein pumpfähiges Gemisch (10) mit plastisch-viskosem Verhalten, insbesondere Beton, wird das Gemisch in einer Leitung (4) gefördert.

Die Mischeinrichtung umfasst in Strömungsrichtung des Gemisches (10) ein Diffusorelement (8) und ein Konfusorelement (11). Im Inneren der Mischeinrichtung ist mindestens eine Dosiervorrichtung (12, 17, 18, 22) mit mindest einer Dosierstelle (13) angeordnet, mittels derer Zusatzmittel (5) in das Gemisch (10) zugegeben wird.

## Beschreibung

### Technisches Gebiet

Die Erfindung geht aus von einer Mischeinrichtung nach dem Oberbegriff des ersten Anspruches.
Die Erfindung geht ebenfalls aus von einem Verfahren zur Zugabe eines Zusatzmittels zu einem pumpfähigen Gemisch nach dem Oberbegriff des unabhängigen Verfahrensanspruches.

### Stand der Technik

Das Zumischen von kleinen Mengen eines Stoffes, z.B. eines Zusatzmittels in ein Gemisch mit plastisch-viskosem Verhalten tritt bei vielen Anwendungen auf. Eine gute Durchmischung ist jedoch vielfach schwierig zu erreichen. Beispielsweise wird für das Mischen eines Zusatzmittels, z.B. eines Aktivators mit feinem Mörtel herkömmlich bekannte statische Mischer verwendet. Wendet man solche bekannten statische Mischer auch auf üblichen Beton an, verstopft der statische Mischer aufgrund des Grobkiesanteiles schnell und der Mischer kann sogar zerstört werden.

Die Beigabe des Aktivators in den Transportbeton und die Vermischung wird deshalb vielfach bereits in der Fahrzeugtrommmel vorgenommen. Der Aktivator verflüssigt den Beton und bringt den Abbindemechanismus in Gang. Nachteilig ist, dass nachdem der Aktivator dem Beton in der Fahrzeugtrommel beigegeben wurde, nicht mehr viel Zeit verstreichen darf, bis der aktivierte Beton im Bauwerk verarbeitet wird, da er sonst schon vorher aushärtet.

### Darstellung der Erfindung

Der Erfindung liegt die Aufgabe zugrunde, bei einer Mischeinrichtung und einem Verfahren der eingangs genannten Art eine Mischeinrichtung anzugeben, welche es ermöglicht, Zusatzmittel schnell und wirksam in ein plastisch-viskoses Gemisch einzubringen.

Erfindungsgemäss wird dies durch die Merkmale des ersten Anspruches erreicht.

Kern der Erfindung ist es also, dass die Mischeinrichtung ein Diffusorelement und ein Konfusorelement umfasst, und dass im Inneren der Mischeinrichtung mindestens eine Dosiervorrichtung mit mindestens einer Dosierstelle angeordnet ist, mittels derer Zusatzmittel in das Gemisch zugegeben wird

Die Vorteile der Erfindung sind unter anderem darin zu sehen, dass die hier gezeigte Vorrichtung und das Verfahren sich insbesondere zur kontinuierlichen Beigabe und Mischung sehr kleiner Mengen chemischer Zusatzmittel in ein pumpfähiges Gemisch mit plastisch-viskosem Verhalten eignen, insbesondere in ein Granulat-Suspensions-Gemisch wie Beton.

Die Erfindung betrifft somit eine Mischvorrichtung zur kontinuierlichen, homogenen Beigabe sehr kleiner Mengen chemischer flüssiger Additive in ein pumpfähiges Granulat-Suspensions-Gemisch, das ein plastisch-viskoses Verhalten aufweist, insbesondere Frischbeton bzw. Transportbeton, so dass dieser gleichmässig und definiert aushärtet/abbinden kann, da insbesondere bei Beton als Additiv ein Aktivator verwendet wird.
Die praktische Schwierigkeit der apparativen Umsetzung eines solchen Vorhabens liegt in der homogenen Verteilung kleinster Mengen des Additivs und in der verstopfungsfreien Förderung z.B. des Betons durch die Mischvorrichtung. Genauer betrachtet handelt es sich sowohl um eine allgemeine Verstopfungsgefahr beim Fliessen des Betons um die Dosierelemente wie auch beim Fliessen vom zylindrischen in den konvergenten Teil der Mischvorrichtung als auch um lokale Rückströmungen in der Mischvorrichtung und damit ungleiche Verweilzeiten, was zu unterschiedlichen chemischen Reaktionszeiten im Granulat-Suspensions-Gemisches führt. Als Granulat kann der inerte Kiesanteil, als Suspension der Mischungsanteil Feinsand-Zement-Wasser verstanden werden.

Erfindungsgemäss wird das Additiv über eine oder mehrere Dosiervorrichtungen, z.B. Helixwendeln, usw., zugefügt, wobei Form der Dosiervorrichtung und Anzahl der Dosierstellen im Hinblick auf eine lokal gleichmässige und kontinuierliche Verteilung des Additivs ausgebildet und dimensioniert sind. Das bedeutet u.a. dass gleichzeitig der Fluss des Granulat-Suspensions-Gemischs, z.B. des Betons, wenig behindert wird, so dass es zu keiner Verstopfung kommt. Weiter wird durch den hohen Feststoffanteil von z.B. Kies in Fertigbeton erreicht, dass zudosierte flüssige Additivmenge nur in den Suspensionsanteil des Betons gelangt.

Weitere vorteilhafte Ausgestaltungen der Erfindung ergeben sich aus den Unteransprüchen.

### Kurze Beschreibung der Zeichnung

Im folgenden werden anhand der Zeichnungen Ausführungsbeispiele der Erfindung näher erläutert. Gleiche Elemente sind in den verschiedenen Figuren mit den gleichen Bezugszeichen versehen. Die Strömungsrichtung der Medien ist mit Pfeilen angegeben.

Es zeigen:
- Fig. 1: schematisch die Verarbeitung von Beton in einem Bauwerk;
- Fig. 2: schematisch Darstellung der äusseren Form der erfindungsgemässen Mischeinrichtung;
- Fig. 3: schematisch Darstellung der äusseren Form einer weiteren erfindungsgemässen Mischeinrichtung;
- Fig. 4: schematisch Darstellung der erfindungsgemässen Mischeinrichtung nach Fig. 2 mit Zudosiervorrichtung;
- Fig. 5: schematisch Darstellung der erfindungsgemässen Mischeinrichtung nach Fig. 2 mit weiterer Zudosiervorrichtung;
- Fig. 6: schematische Seitenansicht der erfindungsgemässen Mischeinrichtung nach Fig. 2 mit weiterer Zudosiervorrichtung;
- Fig. 7: schematische Draufsicht entlang der Achse der Zudosiervorrichtung;
- Fig. 8: schematische Draufsicht entlang der Achse der Zudosiervorrichtung in der Mischeinrichtung mit Granulat-Suspensions-Gemisch;
- Fig. 9: schematische Darstellung der Zudosierung;
- Fig. 10: schematische Darstellung einer erfindungsgemässen Mischeinrichtung mit weiterer Zudosiervorrichtung;
- Fig. 11: schematische Darstellung einer erfindungsgemässen Mischeinrichtung mit weiterer Zudosiervorrichtung;
- Fig. 12: schematische Darstellung der Geometrie des Konfusors;
- Fig. 13: schematische Darstellung der Geometrie des Konfusors;
- Fig. 14: schematische Darstellung der Geometrie des Diffusors.

Es sind nur die für das unmittelbare Verständnis der Erfindung wesentlichen Elemente gezeigt.

### Weg zur Ausführung der Erfindung

In **Fig. 1** ist schematisch die Verarbeitung eines plastisch-viskosen Gemisches, hier von Beton 10 in einem Bauwerk dargestellt. Mittels eines Transportfahrzeuges 1 wird Beton zur Baustelle geliefert. Nicht dargestellt ist, dass der Beton üblicherweise in einer auf dem Transportfahrzeug montierten, sich drehenden Trommel transportiert wird. Dieser Beton wurde im Betonwerk so mit Zusatzmitteln behandelt, dass der Hydratations- oder Abbindemechanismus um mehrere Stunden verzögert wird. Dieser Beton entspricht allgemein einem pumpfähigen Granulat-Suspension-Gemisch mit plastisch-viskosem Verhalten. Der Beton 10 wird in einem Behälter 2 zwischengelagert oder auch direkt vom Fahrzeug mittels einer Pumpe 3 und einer Leitung 4 unter Druck zur Baustelle gepumpt. Eine solche Leitung kann dabei zum Transport des Betons über mehrere 100 Meter oder sogar einige Kilometer verwendet werden. Vorgängig der Verarbeitung des Betons 10 muss dieser für die Verarbeitung durch Zugabe von Zusatzmitteln 5 (auch Additiv genannt), wie Aktivatoren, z.B. einem Abbindebeschleuniger, wieder aktiviert werden. Die Zugabe des Zusatzmittels erfolgt in einer Mischeinrichtung 6. Über eine weitere Leitung 7 können weitere Stoffe zugeführt werden, z.B. Wasser, Beton aus einer anderen Quelle, usw.. Der mit dem Zusatzmittel 5 vermischte Beton 10' wird dann entsprechend auf der Baustelle am Verarbeitungsort 20 verarbeitet. Die Verarbeitung des Betons kann nach beliebigen Verfahren erfolgen, z.B. mittels Spritzverfahren, Giessverfahren, usw.. Die Distanz von der Mischeinrichtung bis zum Verarbeitungsort ist an sich beliebig, wird aber vorteilhafterweise möglichst kurz gewählt, so dass möglichst wenig Abfall anfällt, respektive aktivierter Beton in der Leitung verbleibt und diese eventuell unbrauchbar macht. Mit der vorliegenden Mischeinrichtung ist es auch möglich, die Leitung von der Mischeinrichtung bis zum Verarbeitungsort mit nicht aktiviertem Beton 10 zu füllen, indem in der Mischeinrichtung kein Aktivator mehr zugegeben wird. Dadurch wird verhindert, dass die Leitung verstopft. Durch die hier gezeigte Mischeinrichtung wird es erlaubt, kleine Zusatzmittelmengen zum plastisch-viskosen Gemisch zuzudosieren und zuzumischen, insbesondere in einem Verhältnis von 1:100 bis 1:1000.

In **Fig. 2 und 3** ist die Mischeinrichtung 6 schematisch dargestellt. Diese Mischeinrichtung besteht in Strömungsrichtung des Granulat-Suspensions-Gemisches aus einem Diffusorelement 8, einem Zylinderelement 9 und einem Konfusorelement 11. Das Zylinderelement 9 kann beliebige Querschnitte wie kreisförmig, oval, mehreckig usw. aufweisen, die Querschnitte werden jeweils den jeweiligen Bedürfnissen angepasst. Die Länge des Zylinderelementes 9 wird jeweils ebenfalls den jeweiligen Bedingungen wie Menge des zuzugebenden Additives usw. angepasst und kann nach Fig. 2 praktisch null sein. Im Zylinderelement bleibt der Durchmesser des Querschnittes im wesentlichen konstant.

Das Diffusorelement ist divergent und weist einen Aufweitwinkel α auf. Der Aufweitwinkel des divergenten Mischervorrichtungteils ist von der Strömung bedingt bzw. hängt ab von der zulässigen Gesamtlänge der Mischvorrichtung. In Wandnähe kann es zu einer Rückströmung kommen, siehe dazu **Fig. 14**, falls der Aufweitwinkel zu gross und/oder die Viskosität des Mediums zu klein ist. Beschreibt man das plastisch-viskose Strömungsverhalten von Beton in einer zylindrischen Leitung mit einer scheinbaren dynamische Viskosität von η = 30 Pa·s, so sagt die klassische Fluiddynamik eine Rückströmung ab einem Aufweitwinkel α = ca. 60° voraus, denn für die Gesetzmässigkeit nach Blasius für die Strömung in einem Diffusor gilt: $R ⁢ e ⋅ \frac{d ⁢ y}{d ⁢ l} = \frac{35}{2}$
wobei dy/dl = tan(α_{G}). Und für Aufweitwinkel α gilt:
- Ist α>α_{G} so tritt Rückströmung ein.
- Ist α<α_{G} so tritt **keine** Rückströmung ein.

Der Aufweitwinkel α des Diffusors wird deshalb vorzugsweise in einem Bereich von α = 1 ° bis 60° gewählt, damit keine Rückströmung auftritt. Je nach Viskosität des verwendeten Granulat-Suspensions-Gemisches kann dieser Winkel natürlich variieren, wesentlich ist, dass keine Rückströmung erfolgt.

Das Konfusorelement 11 ist konvergent und weist einen Schliesswinkel β auf. Die Erfahrung zeigt, dass insbesondere eine rasche Durchmesserverkleinerung, d.h. ein grosser Winkel β von Betontransportleitungen zur Verstopfung führt. Der Winkel β wird vorzugsweise in einem Bereich von β = 5° bis 20° gewählt.
Es gibt im wesentlichen zwei Ausflussarten, den Kern- und den Massenfluss. Die beiden Ausflussarten sind vom Schliesswinkel, auch Konuswinkel genannt, und dem Austrittsdurchmesser abhängig. So liegt z.B. in einem Silo bei einem steilen Winkel Kernströmung vor, d.h. das Schüttgut in der Mitte strömt aus, das Schüttgut an der Wand bleibt vorläufig stehen. Ein solches Verhalten in der Betonleitung führt zu einer Verstopfung, denn die Kolbenförderung verlangt aus Kontinuitätsgründen einen über den gesamten Querschnitt konstanten Abfluss, beim Beton also eine über den Querschnitt konstante Strömungsgeschwindigkeit.

Bei einem flachen Winkel tritt die Massenströmung ein. Diese Strömung ist über den Querschnitt konstant. Der Anforderung an eine konstante Betonströmungsgeschwindigkeit gegenübergestellt bedeutet das, dass die Massenflussströmung die erwünschte Strömungsform im konvergenten Teil der Mischvorrichtung ist. Der Winkel β wird deshalb vorzugsweise so gewählt, dass eine Massenflussströmung erfolgt.
Eine weitere Verstopfungsgefahr besteht durch Brückenbildung, siehe Fig. 12. Die in der Mischvorrichtung definierte Konusgeometrie kann nun mittels Kriterien für das Ausbleiben von Brückenbildungen erfolgen. Diese Kriterien verlangen unter anderem, dass der Winkel δ > γ+<ϕw sein muss, weil dann die Feststoffbrücke entlang der Wand abgleitet, sich also nicht halten kann und folglich auch bei plastisch-viskosen Granulat-Suspensions-Gemischen wie es Fertig- und Transportbeton sind keine Verstopfung eintritt. Daraus ergibt sich erfindungsgemäss der Winkel γ der die Kontur des Konus definiert, siehe **Fig. 12 und 13.** Der Wandreibungswinkel ϕ_{W} ist jeweils abhängig vom durchfliessenden Material und der Wand. Auch entsprechend Fig. 13 wird der konvergente Teil vorteilhafterweise durch einen konvexen und konkaven Radius definiert. Der konvergente Teil kann beispielsweise aus einem Klöpper-, Korb- oder Halbkugelboden und einem "trompetenförmigen" Konfusor zusammengeschweisst werden.

Beim Übergang zwischen Zylinder und Konus können Spannungsspitzen auftreten. Bei dieser erfindungsgemässen Mischvorrichtung für die kontinuierlich Additivzudosierung in Fertig- und Transportbeton wird die Spannungsspitze durch bestimmte lokal-geometrische Apparategestaltung verhindert.

Der Durchmesser D liegt je nach der verwendeten Betonleistung vorteilhafterweise in einem Bereich von D = 0.2m bis 0.75m, die Länge I der Mischeinrichtung 6 beträgt vorteilhafterweise I = 0.8m bis 3m.

Die Mischeinrichtung wird jeweils vorteilhafterweise in einer Linie mit der Betonleitung angeordnet, so dass sie konzentrisch zur Betonleitung liegt. Dadurch sind Rohrwinkel, Abwinkelungen, usw. nicht mehr nötig, was Platz sparend ist. Die Mischeinrichtung kann sowohl horizontal als auch vertikal in die Betonförderleitung eingebaut werden.

In **Fig. 4** ist die Mischeinrichtung 6 mit einer Dosiervorrichtung 12 dargestellt. Die Dosiervorrichtung 12 ist hier eine Helixwendel an welcher mehre Dosierstellen 13 angeordnet sind, diese Dosierstellen können auch als Eindüsestellen bezeichnet werden. Die Dosierstellen 13 sind vorteilhafterweise in Strömungsrichtung des Gemisches 10 angeordnet, so dass das Additiv in Strömungsrichtung eindosiert wird und die Dosierstellen nicht verstopfen. Das Additiv kann über ein oder mehrere der Dosiervorrichtungen 12, z.B. hier Helixwendel, zugefügt werden, wobei Form der Dosierelemente und Anzahl der Dosierstellen 13 im Hinblick auf eine lokal gleichmässige und kontinuierliche Verteilung des Additivs ausgebildet und dimensioniert sind. Das bedeutet u.a. dass gleichzeitig der Fluss des Granulat-Suspensions-Gemischs, z.B. des Betons, wenig behindert wird, so dass es zu keiner Verstopfung kommt. Weiter wird durch den hohen Feststoffanteil von z.B. Kies in Fertigbeton erreicht, dass die zudosierte flüssige Additivmenge nur in den Suspensionsanteil des Betons gelangt. Kiespartikel sind inert und wenn sie sich gerade vor einer lokalen Dosier- oder Eindüsstelle befinden, lenken sie den Additivstrahl nur um, siehe dazu **Fig. 9**, und verteilen das Additiv weiter.

Beispielhaft wird nun mittels einer Dosierstelle 13 der Verlauf 14 des zugefügten Additives durch den Mischer 6 erläutert. Nach der Zudosierung in das Granulat-Suspensions-Gemisch folgt das Additiv als eine Art AdditivFaden dem Gemisch. An der Stelle 15 sind diese Additivfaden als Punkte über den Querschnitt dargestellt. Danach fliesst das Granulat-Suspensions-Gemisch durch den Konfusor 11 und an der Stelle 16 sind wieder die Additive als Punkte dargestellt. Deutlich ist zu erkennen, dass die Additivfäden durch die Verengung sehr viel näher beieinander liegen als an der Stelle 15 im Zylinder 9. Dadurch wird eine sehr gute Durchmischung des Additives in das Granulat-Suspensions-Gemisch respektive den Suspensions-Anteil erreicht. Die Anzahl der Dosierstellen beträgt vorteilhafterweise n = 100 bis 300, die Dosierstellen liegen in einem Abstand I = 10 bis 70mm und der Durchmesser der Dosieröffnungen ist d = 0.4 bis 1.5mm.

In **Fig. 5 und 6** ist die Mischeinrichtung 6 mit einer Dosiervorrichtung 12 und 17 dargestellt, welche hier aus einem ersten Helixwendel 12 und einem zweiten Helixwendel 17 besteht. Diese sind so ineinander geschachtelt, dass in der Projektion der Dosierstellen auf die Querschnittsfläche der Mischvorrichtung eine homogene Verteilung der Dosierstellen 13 erfolgt, siehe dazu **Fig. 7**. In der **Fig. 8** ist dargestellt, wie oft Kiespartikel auf Dosierstellen zutreffen können. Kiespartikel sind inert und wenn sie sich gerade vor einer lokalen Dosier- oder Eindüsstelle befinden, lenken sie den Additivstrahl nur um, siehe dazu **Fig. 9**, und verteilen das Additiv weiter.

Aus der **Fig. 6** ist ersichtlich, dass die Helixwendel einen Mindestabstand a von der Wand der Mischeinrichtung 6 aufweisen. Wie schon angesprochen kann eine Verstopfung sowohl lokal bei den Dosiervorrichtungen 12, 17 der Mischvorrichtung 6, die in eine Betontransport-Rohrleitung eingefügt ist, aber auch im sich aufweitenden Diffusor- und sich wieder verengenden Konfusorapparateteil entstehen. Qualitativ betrachtet ist die Förderung des Betons im zylindrischen Teil durch die Mischvorrichtung um die Dosierelemente über den Querschnitt gleichmässig. Besonderes vorteilhaft für die Mischervorrichtung ist, dass der Abstand einerseits zwischen den Dosiervorrichtungen mit der Wand der Mischeinrichtung 6 die kritische Grösse a > 3 x d_{Partikel} , bevorzugt a = 3 bis 9 x d_{Partikel}, besonders bevorzugt a = 3 bis 7 x d_{Partikel}, insbesondere a = 5 bis 7 x d_{Partikel}, an keiner Stelle unterschreitet. Bei entsprechender Steigung der Dosiervorrichtung, insbesondere der Wendel, ist es jedoch auch möglich diese an die Aussenseite zu bringen. Dies ist insbesondere von Vorteil, wenn eine grössere Fläche mit Additiv versorgt werden muss.

In der **Fig. 10** ist eine weitere Möglichkeit der Ausgestaltung einer Dosiervorrichtung 18 dargestellt. Hier besteht die Dosiervorrichtung aus Rohren 19, welche angewinkelt und jeweils zum anderen Rohr verdreht in der Mischeinrichtung angeordnet sind. Durch diese Anordnung wird ebenfalls eine homogene Verteilung des Additives über den Querschnitt ermöglicht, wie dies aus der Projektion an der Stelle 21 ersichtlich ist.

In der **Fig. 11** ist eine weitere Möglichkeit der Ausgestaltung einer Dosiervorrichtung 22 dargestellt. Hier besteht die Dosiervorrichtung aus Rohren 23, welche ebenfalls angewinkelt und jeweils an einem zentralen Rohr 24 angeordnet sind. Das zentrale Rohr 24 befindet sich im wesentlichen auf der Längsachse der Mischeinrichtung 6. Durch das zentrale Rohr 24 können die Rohre 23 und damit die nicht weiter dargestellten Dosierstellen mit Additiv versorgt werden. Durch diese Anordnung wird ebenfalls eine homogene Verteilung des Additives über den Querschnitt ermöglicht.

Die in Fig. 10 und 11 gezeigten Rohre 19 und 23 weisen vorteilhafterweise eine entsprechende Steigung auf, um die oben beschriebenen Probleme mit Verstopfungen zu vermeiden.

Das flüssige Additiv wird vorteilhafterweise so durch die Dosiervorrichtungen gepumpt, dass es am Ende der Dosiervorrichtung durch eine Leitung zurück zur Förderpumpe fliesst. Es liegt somit ein Kreislauf vor. Dadurch erhält man über die gesamte Länge der Additivleitungslänge einen praktisch gleichmässigen Druckverlust durch die Dosieröffnungen und somit eine gleichmässige Dosierung des Additivs an jeder Aufgabestelle.

Der errechnete Druckverlust durch Wandreibung und Austritt bei einem Innendurchmesser der Dosierleitung von 17.3 mm und einem Volumenstrom von 1m³/h ist ca. Δ***p* =** ***0.06 bar** je* nach Austrittgeschwindigkeit. Das Additiv wird so zugeführt, dass es einen Überdruck im Vergleich zum Granulat-Suspensions-Gemisch aufweist. Dadurch wird die Eindüsung ermöglicht und zugleich verhindert, dass die Düse verstopft.

Selbstverständlich ist die Erfindung nicht auf das gezeigte und beschriebene Ausführungsbeispiel beschränkt. Anstatt des Aktivators können beliebige Zusatzmittel oder andere Stoffe verwendet werden, die in relativ kleinen Mengen in ein plastisch-viskoses Gemisch eingemischt werden sollen. Auch das zu verwendende plastisch-viskose Gemisch ist an sich beliebig. Somit können solche Mischeinrichtungen wie sie oben dargestellt wurden, nicht nur für die Einmischung von Zusatzmitteln in Beton verwendet werden, sondern auch überall dort, wo etwas einem Gemisch mit plastisch-viskosem Verhalten zugemischt werden muss. Anwendungsfelder liegen somit in der Bauindustrie, Ölraffination, pyrometallurgische Zugabe in der Gewinnung von Metallen aus Erzen, Legieren von Metallen, Teigwarenherstellung, Einbringen von Zusatzstoffen in Teige, z.B von Nüssen in Brot, Einbringen von Beeren usw. in Joghurt, Kunststoffverarbeitung, einemulgieren von Aromaölen in verschiedene Lebensmittel, Honigaufbereitung, chemische Industrie, Pharmaindustrie, Farbmittelindustrie, usw.. Insbesondere bei der Keramikherstellung mittels Schlickerguss werden die Schlicker zur Keramikfabrik transportiert und dem Schlicker vor dem Guss noch ein Thyxotropierungsmittel zugefügt.

### Bezugszeichenliste

- 1: Transportfahrzeug
- 2: Behälter
- 3: Pumpe
- 4: Leitung
- 5: Zusatzmittel /Additiv /Aktivator
- 6: Mischeinrichtung
- 7: Leitung
- 8: Diffusorelement
- 9: Zylinderelement
- 10: Beton verzögert
- 10': Beton aktiviert
- 11: Konfusorelement
- 12: Dosiervorrichtung
- 13: Dosierstelle
- 14: Verlauf Additiv
- 15: Querschnittprojektion Additiv
- 16: Querschnittprojektion Additiv
- 17: Dosiervorrichtung
- 18: Dosiervorrichtung
- 19: Rohr
- 20: Verarbeitungsort
- 21: Querschnittprojektion Additiv
- 22: Dosiervorrichtung
- 23: Rohr
- 24: zentrales Rohr

## Patentansprüche

1. Mischeinrichtung (6) zur Zudosierung eines Zusatzmittels (5) in ein pumpfähiges Gemisch (10) mit plastisch-viskosem Verhalten, insbesondere Beton, wobei das Gemisch (10) in einer Leitung (4) gefördert wird,
**dadurch gekennzeichnet,**
**dass** die Mischeinrichtung in Strömungsrichtung des Gemisches (10) ein Diffusorelement (8) und ein Konfusorelement (11) umfasst, und dass im Inneren der Mischeinrichtung mindestens eine Dosiervorrichtung (12, 17, 18, 22) mit mindestens einer Dosierstelle (13) angeordnet ist, mittels derer Zusatzmittel (5) in das Gemisch (10) zugegeben wird.

2. Mischeinrichtung nach Anspruch 1,
**dadurch gekennzeichnet,**
**dass** die Mischeinrichtung ein Zylinderelement (9) umfasst, welches zwischen Diffusorelement (8) und Konfusorelement (11) angeordnet ist.

3. Mischeinrichtung nach Anspruch 1 oder 2,
**dadurch gekennzeichnet,**
**dass** die Dosierstellen (13) in der Projektion homogen über den Querschnitt angeordnet sind.

4. Mischeinrichtung nach Anspruch 1, 2 oder 3,
**dadurch gekennzeichnet,**
**dass** das Diffusorelement (8) einen Aufweitwinkel (α) von α = 1° bis 60° und / oder das Konfusorelement einen Winkel (β) von β = 5° bis 20° aufweist.

5. Mischeinrichtung nach Anspruch 1, 2, 3 oder 4,
**dadurch gekennzeichnet, dass** die Dosiervorrichtung (12, 17, 18, 22) im wesentlichen aus einer Art Wendel (12, 17) und / oder hintereinander angeordneten Rohren (19, 23) besteht.

6. Mischeinrichtung nach einem der vorhergehenden Ansprüche,
**dadurch gekennzeichnet,**
**dass** die Dosiervorrichtung einen Abstand (a) von der Wand der Mischeinrichtung von a > 3 x d_{Partikel} aufweist und / oder dass die Dosierstelle einen Abstand (a) von der Wand der Mischeinrichtung von a > 3 x d_{Partikel} aufweist.

7. Mischeinrichtung nach einem der vorhergehenden Ansprüche,
**dadurch gekennzeichnet,**
**dass** das pumpfähige Gemisch (10) mit plastisch-viskosem Verhalten ein Granulat-Suspension-Gemisch wie Beton ist.

8. Verfahren zur Zugabe eines Zusatzmittels (5) zu einem pumpfähigen Gemisch (10) mit plastisch-viskosem Verhalten, insbesondere Beton, mittels einer Mischeinrichtung nach einem der Ansprüche 1 bis 7,
**dadurch gekennzeichnet,**
**dass** das Zusatzmittel (5) durch die Dosiervorrichtung (12, 17, 18, 22) umgepumpt wird, sodass ein gleichmässiges Ausströmen des Additivs über die gesamte Dosierelemente-Länge erzielt wird.

9. Verfahren nach Anspruch 8,
**dadurch gekennzeichnet,**
**dass** das Zusatzmittel (5) im Vergleich zum pumpfähigen Gemisch (10) mit einem Überdruck eingedüst wird.
